# EUROPÄISCHE PATENTSCHRIFT

(11) **EP 0 694 478 B1**
(45) Veröffentlichungstag und Bekanntmachung des Hinweises auf die Patenterteilung: **23.09.1998**
(21) Anmeldenummer: 95110208.6
(22) Anmeldetag: 30.06.1995
(51) Int. Cl.: B65D 1/26

(54) **Becherförmiger Behälter**
Cup-shaped container
Conteneur en forme de gobelet

(30) Priorität: 29.07.1994 DE 4426859
(43) Veröffentlichungstag der Anmeldung: 31.01.1996
(73) Patentinhaber: 4P Rube Göttingen GmbH, D-37077 Göttingen (DE)
(72) Erfinder: Zettner, Hans, D-37085 Göttingen (DE)
(74) Vertreter: Hutzelmann, Gerhard

(56) Entgegenhaltungen:
- EP-A- 0 049 430
- DE-B- 1 193 865
- US-A- 3 884 383

## Beschreibung

Die Erfindung bezieht sich auf einen becherförmigen Behälter, der im Tiefziehverfahren aus einer Flachfolie mit einem nicht runden Querschnitt hergestellt ist, mit einem Boden und davon aufsteigenden Seitenwänden, wobei der Übergang zwischen dem Boden und den Seitenwänden bogenförmig ausgebildet ist und der Übergang im Bereich der Behälter-Ecken mit einem größeren Radius ausgebildet ist als im Bereich der Seitenwände.

Ein derartiger Behälter ist aus der DE-1 193 865 bekannt.

Beim Herstellen derartiger Behälter entstehen im Bereich des Übergangs zwischen Boden und Seitenwänden vorallem im Bereich der Behälter-Ecken Dünnstellen, die dazu zwingen eine verhältnismäßig dicke Ausgangsfolie zu verwenden.

Der Erfindung liegt die Aufgabe zugrunde, einen Behälter der genannten Art so auszugestalten, daß derartige Dünnstellen weitgehend vermieden werden.

Diese Aufgabe wird erfindungsgemäß dadurch gelöst, daß der Krümmungsradius im Bereich der Seitenwände 1/5 bis 1/10 der Wandhöhe und im Bereich der zwischen den Seitenwänden liegenden Ecken ½ bis 1/3 der Wandhöhe beträgt, und daß der Boden einen im wesentlichen ovalen Querschnitt aufweist und die in Umfangsrichtung hintereinander liegenden unterschiedlichen Radien stetig ineinander übergehen.

Damit ist es möglich, eine verhältnismäßig dünne Ausgangsfolie zum Herstellen des Behälters zu verwenden, da sie beim Tiefziehen sehr gleichmäßig verteilt wird.

Ebenfalls sehr günstig ist es, wenn gemäß einer weiteren Ausgestaltung der Erfindung die Seitenwände von unten nach oben schräg nach außen gerichtet verlaufen.

Eine weitere vorteilhafte Ausgestaltung der Erfindung liegt dann, daß am Übergang vom jeweiligen Radius zur Seitenwand bzw. zum Eckbereich eine nach außen gerichtete Stufe vorgesehen ist.

Diese Stufe verhindert den Materialfluß aus der Seitenwand in den gekrümmten Bereich nicht, so daß trotzdem eine gleichmäßige Materialverteilung erreicht wird. Sie bringt für den Behälter jedoch eine sehr vorteilhafte Versteifung, wodurch auch bei sehr dünnem Material eine optimale Behältersteifigkeit erzielt wird.

In der Zeichnung ist die Erfindung anhand eines Ausführungsbeispiels veranschaulicht. Dabei zeigen:
- Fig.1: eine Draufsicht auf einen becherförmigen, im Querschnitt rechteckigen Behälter, der mit einem umlaufenden Flanschrand versehen ist,
- Fig.2: eine teilweise aufgeschnittene Ansicht der Längsseite des Behälters,
- Fig.3: eine Ansicht der Schmalseite des Behälters und
- Fig.4: einen Vertikalschnitt durch den Bereich einer Behälter-Ecke.

Mit 1 ist in den Figuren ein becherförmiger, im wesentlichen rechteckiger Behälter bezeichnet, der einen Boden 2 und von diesem aufsteigende Seitenwände 3,4,5,6 aufweist, wobei die zwischen den Seitenwänden liegenden Ecken abgerundet sind. Der Übergang vom Boden zu den vier Seitenwänden erfolgt mit einem Krümmungsradius (Pfeil 7), der etwa 1/5 bis 1/10 der Wandhöhe H beträgt. Im Bereich der zwischen den vier Seitenwänden liegenden Ecken ist ebenfalls eine Abrundung zum Boden 2 hin vorgesehen, deren Krümmungsradius (Pfeil 8) allerdings bedeutend größer ist und etwa 1/2 bis 1/3 der Wandhöhe H beträgt. Durch diese Ausgestaltung der Krümmungsradien 7 und 8 erhält der Boden 2 eine ovale Form, wie dies in Fig.1 dargestellt ist. Die Standfestigkeit leidet durch diese Bodenausbildung nicht, jedoch ist die beim Tiefziehen eintretende Materialverjüngung im Bereich der Ecken erheblich geringer als bei einem annähernd gleichen Krümmungsradius über den gesamten Umfang. Dadurch ist es möglich, die Folie insgesamt dünner auszuwählen und damit eine erhebliche Materialeinsparung zu erzielen.

Die unterschiedlichen Krümmungsradien zwischen Boden und Seitenwänden einerseits und zwischen Boden und Ecken andererseits gehen stetig ineinander über, so daß auch hier beim Tiefziehen keine Dünnstellen entstehen.

Am Übergang zwischen der Seitenwand bzw. dem Eckbereich und dem zum Boden hin anschließenden gekrümmten Bereich ist eine Stufe 10 vorgesehen, die den in den Fig. 2 u. 3 sichtbaren Verlauf aufweist und zur Versteifung des Behälters dient.

## Patentansprüche

1. Becherförmiger Behälter(1), der im Tiefziehverfahren aus einer Flachfolie mit einem nicht runden Querschnitt hergestellt ist, mit einem Boden(2) und davon aufsteigenden Seitenwänden(3,4,5,6), wobei der Übergang zwischen dem Boden und den Seitenwänden bogenförmig ausgebildet ist und der Übergang im Bereich der Behälter-Ecken mit einem größeren Radius (Pfeil 8) ausgebildet ist als im Bereich der Seitenwände(3,4,5,6), **dadurch gekennzeichnet**, daß der Krümmungsradius im Bereich der Seitenwände (Pfeil 7) 1/5 bis 1/10 der Wandhöhe und im Bereich der zwischen den Seitenwänden liegenden Ecken (Pfeil 8) ½ bis 1/3 der Wandhöhe beträgt, und daß der Boden(2) einen im wesentlichen ovalen Querschnitt aufweist und die in Umfangsrichtung hintereinander liegenden unterschiedlichen Radien (Pfeile 7 und 8) stetig ineinander übergehen.

2. Behälter nach Anspruch 1, **dadurch gekennzeichnet**, daß die Seitenwände(3,4,5,6) von unten nach oben schräg nach außen gerichtet verlaufen.

3. Behälter nach Anspruch 1 oder 2, **dadurch gekennzeichnet**, daß am Übergang vom jeweiligen Radius (7,8) zur Seitenwand bzw. zum Eckbereich eine nach außen gerichtete Stufe(10) vorgesehen ist.

## Claims

1. Tub-like container (1) that is produced by the thermoforming process from a cast film with a non-round cross-section, with a base (2) and side walls (3, 4, 5, 6) that extend upwards from the same, where the transition area between the base and the side walls is curved and where the transition area has a larger radius (arrow 8) in the area of the container comers than it does in the area of the side walls (3, 4, 5, 6), **wherein** the radius of curvature in the area of the side walls (arrow 7) amounts to 1/5 to 1/10 of the height of the walls while it amounts to 1/2 to 1/3 of the height of the walls in the area of the corners located between the side walls (arrow 8) and **wherein** the base (2) has an essentially oval cross-section and the different radii (arrows 7 and 8) that are provided behind each other in the circumferential direction merge gradually.

2. Container according to claim 1, **wherein** the side walls (3, 4, 5, 6) extend obliquely outwards from the bottom to the top.

3. Container according to claim 1 or 2, **wherein** a step (10) that points outwards is provided at the point of transition between the radius (7, 8) and the side wall or the corner area.

## Revendications

1. Récipient en forme de coupe (1) fabriqué par emboutissage à partir d'une feuille plate avec une section non ronde, avec un fond (2) et des parois latérales (3, 4, 5, 6) partant vers le haut depuis ce fond, le passage entre le fond et les parois latérales étant en forme d'arc et le passage dans la partie des coins du récipient étant formé avec un plus grand rayon (flèche 8) que dans la partie des parois latérales (3, 4, 5, 6), **caractérisé en ce que** le rayon de courbure dans la partie des parois latérales (flèche 7) est de 1/5 à 1/10 de la hauteur de la paroi et de ½ à 1/3 de la hauteur de la paroi dans la partie des coins (flèche 8) situés entre les parois latérales, et que le fond (2) présente une section principalement ovale et les rayons différents (flèches 7 et 8) situés les uns derrière les autres dans le sens du pourtour se confondent de façon continue.

2. Récipient selon la revend(cation 1, **caractérisé en ce que** les parois latérales (3, 4, 5, 6) s'étendent du bas vers le haut en inclinaison vers l'extérieur.

3. Récipient selon la revendication 1 ou 2, **caractérisé en ce qu'**un gradin dirigé vers l'extérieur est prévu à la jonction du rayon respectif (7, 8) avec la paroi latérale ou avec la zone de coin.
